# EUROPÄISCHE PATENTANMELDUNG

(11) **EP 4 620 663 A1**
(43) Veröffentlichungstag der Anmeldung: **24.09.2025**
(21) Anmeldenummer: 25154046.4
(22) Anmeldetag: 27.01.2025
(51) Int. Cl.: B31B 50/14, B31B 50/25, B31B 50/59, B31D 5/00, B31D 5/02, B31F 1/00, B65B 47/04, B31F 1/07, B31F 1/08, B31B 100/00, B65B 43/08, B65B 47/06, B65B 55/00

(54) **BEARBEITUNGSWERKZEUG, BEARBEITUNGSVERFAHREN UND VERWENDUNG EINES BEARBEITUNGSWERKZEUGS**

(30) Priorität: 01.02.2024 DE 102024200916
(71) Anmelder: BSH Hausgeräte GmbH, 81739 München (DE)
(72) Erfinder: Thalheimer, Martin, 83250 Marquartstein (DE); Obermaier, Thomas, 83209 Prien A. Chiemsee (DE); Stein, Thomas, 84416 Taufkirchen/Vils (DE)

(57) **Zusammenfassung**

Die vorliegende Erfindung betrifft ein Bearbeitungswerkzeug (2) zur Bearbeitung einer, im Wesentlichen plattenförmigen, schichtweise verbundenen Zellstoffstruktur (26), insbesondere Wellpappe oder Wabenplatten, zur Ausbildung eines Verpackungs- und Transportelements (36), mit einer Grundplatte (4), die vorgesehen und ausgebildet ist, die Zellstoffstruktur (26) flächig zu tragen, und einer Werkzeugplatte (6), die parallel zu der Grundplatte (4) angeordnet ist und in einer Normalenrichtung (X) der Grundplatte und der Werkzeugplatte (6) gegen die Grundplatte (4) verfahrbar ist, um die Zellstoffstruktur (26) zu bearbeiten. Die Grundplatte (4) beinhaltet eine erste Trägerplatte (8) mit ersten Bearbeitungsoperatoren (10), wobei die ersten Bearbeitungsoperatoren (10) an einer der Werkzeugplatte (6) zugewandten ersten Seite (12) der Grundplatte (4) ausgebildet sind. Die Werkzeugplatte (6) beinhaltet eine zweite Trägerplatte (16) mit zweiten Bearbeitungsoperatoren (18), wobei die zweiten Bearbeitungsoperatoren (18) an einer der Grundplatte (4) zugewandten zweiten Seite (20) der Werkzeugplatte (6) ausgebildet sind. Weiterhin betrifft die vorliegende Erfindung ein Verfahren zum Bearbeiten einer Zellstoffstruktur (26) und eine Verwendung des Bearbeitungswerkzeugs (2).

## Beschreibung

### Technisches Gebiet

Die vorliegende Offenbarung betrifft ein Bearbeitungswerkzeug zum Bearbeiten einer, im Wesentlichen plattenförmigen, schichtweise verbundenen Zellstoffstruktur, insbesondere in Form von einer Wellpappe oder einer Wabenplatte, ein Verfahren zum Bearbeiten der Zellstoffstruktur und eine Verwendung des Bearbeitungswerkzeugs zum Herstellen eines Verpackungs- und Transportelements für ein Haushaltsgroßgerät.

### Stand der Technik

Haushaltsgeräte bzw. Haushaltsgroßgeräte finden in nahezu allen Haushalten Anwendung. Um ein derartiges Haushaltsgroßgerät sicher von einem Herstellungsort über einen Verkaufsort zu einem finalen Bestimmungsort transportieren zu können, ist es notwendig, dass Haushaltsgroßgerät spielarm und gut gepolstert zu verpacken.

Hierfür werden Haushaltsgroßgeräte beispielsweise mit geschäumten Bauteilen verpackt. Ein solches Verpackungsteil hat den Nachteil, das der Schäumvorgang und insbesondere das Aushärten des Schaums zeitaufwendig ist und bei einem Auspacken des Haushaltsgroßgeräts der ausgehärtete Schaum zerbröseln kann, was zu einer unerwünschten Verschmutzung eines Wohnraums führt. Weiterhin ist der ausgehärtete Schaum nur schlecht recycelbar, sodass große Mengen/ Volumen an Abfall anfallen.

Alternativ können derartige Haushaltsgroßgeräte in Verpackungschips eingebettet transportiert werden. Die Verpackungschips können biologisch abbaubar ausgebildet sein und sind im allgemeinen zumindest teilweise wiederverwendbar, haben jedoch den Nachteil, dass sie insbesondere schwere Haushaltsgroßgeräte nur unzureichend fixieren und abpolstern können.

Eine weitere Alternative ist ein Fixieren des Haushaltsgroßgeräts in Wellpappe oder Wabenplatten. Derartige Wabenplatten können jedoch nur für leichtere Haushaltsgeräte oder Haushaltsgroßgeräte mit einfacher Formgebung eingesetzt werden, da eine Ausbildung von Transportverpackungen für große schwere Haushaltsgroßgeräte komplexe Formen benötigt, um eine Kontur des Haushaltsgroßgeräts abzubilden und trotzdem wirkende Kräfte zu tragen/ abzufangen und das Haushaltsgroßgerät somit sicher zu schützen. Aktuell ist es daher notwendig, mehrere Wabenplatten nach einer Bearbeitung/ einem Zuschneiden zu schichten und zu verbinden, was mit erheblichem Investitions, Handhabungs-, Arbeits- und damit Kostenaufwand verbunden ist.

Aufgabe der vorliegenden Erfindung ist es daher, die Nachteile aus dem Stand der Technik zu beheben oder zumindest zu reduzieren. Konkret ist es Aufgabe der vorliegenden Erfindung, eine Möglichkeit bereitzustellen, Haushaltsgroßgeräte sicher und gleichzeitig kostengünstig und umweltfreundlich zu verpacken und zu transportieren.

### Zusammenfassung der Offenbarung

Diese Aufgabe wird gelöst durch ein Bearbeitungswerkzeug gemäß des unabhängigen Patentanspruchs 1, ein Verfahren zum Bearbeiten einer, im Wesentlichen plattenförmigen, schichtweise verbundenen Zellstoffstruktur sowie durch eine Verwendung des Bearbeitungswerkzeugs. Vorteilhafte Weiterbildungen sind in den Unteransprüchen offenbart und/ oder nachfolgend beschrieben.

Konkret wird die Aufgabe gelöst durch das Bearbeitungswerkzeug zum Bearbeiten einer, im Wesentlichen plattenförmigen, schichtweise verbundenen Zellstoffstruktur, insbesondere Wellpappe oder Wabenplatte. Das Bearbeitungswerkzeug beinhaltet eine Grundplatte, die vorgesehen und ausgebildet ist, die Zellstoffstruktur flächig zu tragen und eine Werkzeugplatte, die parallel zu der Trägerplatte angeordnet/ orientiert/ ausgerichtet ist. Die Grundplatte und/oder die Werkzeugplatte sind in einer Normalenrichtung der Trägerplatte und der Werkzeugplatte relativ zueinander oder aufeinander zu bzw. gegeneinander verfahrbar, um die Zellstoffstruktur zu bearbeiten. Die Grundplatte beinhaltet eine erste Trägerplatte mit ersten Bearbeitungsoperatoren, wobei die ersten Bearbeitungsoperatoren an einer der Werkzeugplatte zugewandten Seite der Grundplatte ausgebildet sind. Die Werkzeugplatte beinhaltet eine zweite Trägerplatte mit zweiten Bearbeitungsoperatoren, wobei die zweiten Bearbeitungsoperatoren an einer der Grundplatte zugewandten Seite der Werkzeugplatte ausgebildet sind.

In anderen Worten wird die Aufgabe gelöst durch das Bearbeitungswerkzeug mit der Grundplatte und der Werkzeugplatte. Die Grundplatte und die Werkzeugplatte sind pressen- und/ oder stanzenförmig zueinander in dem Bearbeitungswerkzeug ausgebildet und relativ zueinander bewegbar/ verfahrbar. Bevorzugt ist die Werkzeugplatte relativ zu der Grundplatte bewegbar, wobei die Grundplatte ortsfest ist. Es sind jedoch auch Ausführungsformen vorstellbar, in welchen die Werkzeugplatte ortsfest ist und die Grundplatte relativ zu der Werkzeugplatte bewegbar ist. Weiterhin sind Ausführungsformen vorstellbar, in welchen sowohl die Werkzeugplatte als auch die Grundplatte bewegbar sind.

Bevorzugt ist die Bewegung eine Bewegung in einer Richtung normal zu einer flächigen Erstreckung der Grundplatte und/ oder der Werkzeugplatte. Es sind jedoch auch Ausführungsformen vorstellbar, in welchen die Bewegung eine Klappbewegung um eine Scharnierachse, welche die Grundplatte und die Werkzeugplatte verbindet, ist.

Die Grundplatte beinhaltet die erste, im Wesentlichen plattenförmig ausgebildete, Trägerplatte, welche an einer ersten Oberfläche mit den ersten Bearbeitungsoperatoren ausgebildet ist. Die erste Oberfläche ist einem zwischen der Grundplatte und der Werkzeugplatte ausgebildeten Zwischenraum zugewandt.

Bei den ersten Bearbeitungsoperatoren handelt es sich um Elemente/ Effektoren, die vorgesehen und ausgebildet sind, die Zellstoffstruktur lokal zu bearbeiten, insbesondere umzuformen, z.B. komprimieren, und/oder zu trennen, z.B. stanzen oder schneiden. Die ersten Bearbeitungsoperatoren können sich von der ersten Oberfläche in positiver Normalenrichtung weg und/ oder in negativer Normalenrichtung erstrecken.

Die Werkzeugplatte beinhaltet die zweite, im Wesentlichen plattenförmig ausgebildete, Trägerplatte, welche an einer zweiten Oberfläche mit den zweiten Bearbeitungsoperatoren ausgebildet ist. Die zweite Oberfläche ist dem Zwischenraum zwischen der Grundplatte und der Werkzeugplatte zugewandt.

Bei den zweiten Bearbeitungsoperatoren handelt es sich um Elemente/ Effektoren, die vorgesehen und ausgebildet sind, die Zellstoffstruktur lokal zu bearbeiten, insbesondere umzuformen, z.B. komprimieren, und/oder zu trennen, z.B. stanzen oder schneiden. Die zweiten Bearbeitungsoperatoren können sich von der zweiten Oberfläche in positiver Normalenrichtung weg und/ oder in negativer Normalenrichtung erstrecken.

Kern der Erfindung ist demnach, ein Bearbeitungswerkzeug bereitzustellen, welches die Zellstoffstruktur beidseitig in nur einem Arbeitsschritt bearbeitet, wobei sowohl die Grundplatte als auch die Werkzeugplatte mit einander zugewandten Bearbeitungsoperatoren ausgebildet sind.

Durch ein derartiges Bearbeitungswerkzeug können plattenförmigen Zellstoffstrukturen mit größeren Plattenstärken bearbeitet werden, ohne dass die Zellstoffstruktur umgespannt, geklebt oder in sonstiger Weise mehrfach bearbeitet werden müssen. Durch die größere Plattenstärke können auch schwere Haushaltsgroßgeräte mit komplexen Konturen sicher verpackt und transportiert werden. Weiterhin können Zellstoffstrukturen zum Verpacken und Transportieren verwendet werden, welche gut recycelbar sind.

In einem ersten Aspekt kann die Grundplatte einen Federboden beinhalten oder mechanisch mit dem Federboden gekoppelt sein, wobei der Federboden vorgesehen und ausgebildet ist, die Zellstoffstruktur zu tragen.

In anderen Worten kann in dem Zwischenraum zwischen der Grundplatte und der Werkzeugplatte der Federboden ausgebildet sein. Der Federboden bildet ein Aufnahmeelement/ einen Aufnahmetisch/ Werkstücktisch/ Werkstückträger, auf welchem die als plattenförmiges Halbzeug vorliegende Zellstoffstruktur positioniert werden kann.

Der Federboden kann optional zumindest einen Anschlag und/ oder zumindest eine Vertiefung und/ oder eine optische Markierung aufweisen, welche vorgesehen ausgebildet ist, die Zellstoffstruktur aufzunehmen und zu positionieren.

Der Federboden kann elastisch verformbar sein. Alternativ oder zusätzlich kann der Federboden Ausnehmungen korrespondierend zu den ersten Bearbeitungsoperatoren und/ oder den zweiten Bearbeitungsoperatoren beinhalten. Unter korrespondierend ist zu versehen, dass die Ausnehmungen in einer Draufsicht in der Normalenrichtung in Deckung mit den ersten Bearbeitungsoperatoren und/ oder den zweiten Bearbeitungsoperatoren sind.

Durch einen derartigen Federboden kann das Halbzeug und/ oder die bereits umgeformte Zellstoffstruktur einfach und automatisiert in das Bearbeitungswerkzeug ein-bzw. ausgebracht werden.

In einem weiteren Aspekt kann der Federboden über Federelemente beabstandet zu der ersten Trägerplatte in dem zwischen der Werkzeugplatte und der Grundplatte ausgebildeten Zwischenraum angeordnet/ gelagert sein.

In anderen Worten kann der Federboden mechanisch mit der ersten Trägerplatte verbunden sein. Konkret kann der Federboden über die elastischen (Druck-) Federelemente mit der ersten Trägerplatte verbunden sein. Der Federboden kann dabei parallel zu der ersten Trägerplatte angeordnet und positioniert sein.

Es sind auch Ausführungsformen vorstellbar, in welchen der Federboden mechanisch mit der zweiten Trägerplatte verbunden ist. Konkret kann in einer derartigen Ausführungsform der Federboden über die elastischen (Druck-) Federelemente mit der zweiten Trägerplatte verbunden sein. Der Federboden kann dabei parallel zu der zweiten Trägerplatte (und zu der ersten Trägerplatte) angeordnet und positioniert sein.

Die Federelemente können insbesondere derart ausgebildet sein, dass sie durch das Verfahren der Werkzeugplatte gegen die Grundplatte durch die Werkzeugplatte elastisch verformbar/ spannbar sind.

Durch derartige Federelemente kann ein zuverlässiger Eingriff der ersten Bearbeitungsoperatoren und der zweiten Bearbeitungsoperatoren beim Verfahren der Werkzeugplatte gegen die Grundplatte in die Zellstoffstruktur gewährleistet sein.

In einem weiteren Aspekt können die Federelemente als Druckfedern, aus Schaumstoff und/ oder als Gasdruckfedern ausgebildet sein.

In einem weiteren Aspekt können die Federelemente gleichmäßig über eine flächige Erstreckung des Federbodens, beispielsweise in einer Gitteranordnung (in der Draufsicht in der Normalenrichtung), angeordnet und ausgebildet sein. Konkret können beispielsweise in Eckabschnitten des Federbodens Federelemente ausgebildet sein. Optional können weitere Federelemente in einem Mittelpunkt (in der Draufsicht) des Federbodens und/ oder in Mittelpunkten von Kanten/ umlaufenden Randabschnitten des Federbodens ausgebildet sein.

In einem weiteren Aspekt können die ersten Bearbeitungsoperatoren (in der Normalenrichtung) zwischen der ersten Trägerplatte und dem Federboden ausgebildet/ angeordnet sein.

In anderen Worten kann der Federboden die ersten Bearbeitungsoperatoren überdachen/ überspannen/ abdecken. Durch das Verfahren der Werkzeugplatte gegen die Grundplatte kann der Federboden auf die ersten Bearbeitungsoperatoren gedrückt werden und sich elastisch verformen oder die ersten Bearbeitungsoperatoren durch die (optionalen) Ausnehmungen in dem Federboden in Eingriff mit der Zellstoffstruktur bringen, sodass ein Bearbeiten der Zellstoffstruktur durch den Federboden hindurch ermöglicht ist.

In einem weiteren Aspekt kann es sich bei den ersten Bearbeitungsoperatoren und/ oder bei den zweiten Bearbeitungsoperatoren um eine Auswahl von Durchstanzwerkzeugen, (Teil-) Schnittwerkzeugen, Prägewerkzeugen und/ oder Komprimierwerkzeugen handeln.

In anderen Worten können die ersten Bearbeitungsoperatoren und die zweiten Bearbeitungsoperatoren verschiedene Arten von Operatoren/ Effektoren/ Werkzeuge beinhalten oder sein. Unter Operatoren sind allgemein Elemente zu verstehen, welche die Zellstoffstruktur definiert (lokal) beispielsweise umformen, schneiden, stauchen, knicken und/ oder falten. Die ersten Bearbeitungsoperatoren und die zweiten Bearbeitungsoperatoren können das Durchstanzwerkzeug, das Teilschnittwerkzeug, das Prägewerkzeug und/ oder das Komprimierwerkzeug beinhalten oder sein.

In einem weiteren Aspekt können die ersten Bearbeitungsoperatoren an eine Kontur des Haushaltsgroßgerätes adaptiert sein und die zweiten Bearbeitungsoperatoren vorgesehen und ausgebildet sein, Griff-, Versteifungs- und/ oder Standelemente an der Zellstoffstruktur auszubilden.

In anderen Worten können die ersten Bearbeitungsoperatoren vorgesehen und ausgebildet sein, die Zellstoffstruktur derart zu bearbeiten, dass die Zellstoffstruktur das Haushaltsgroßgerät im Wesentlichen spielfrei kontaktiert und fixiert.

Die zweiten Bearbeitungsoperatoren können vorgesehen und ausgebildet sein, die Zellstoffstruktur derart zu bearbeiten, dass die Zellstoffstruktur Griff-, Versteifungs- und/ oder Standelemente aufweist.

In einem weiteren Aspekt können die ersten Bearbeitungsoperatoren und/ oder die zweiten Bearbeitungsoperatoren vorgesehen und ausgebildet sein, Wandstärkenverjüngungen in der Zellstoffstruktur auszubilden, an welchen die Zellstoffstruktur (definiert) klapp- und/ oder faltbar ist.

In einem weiteren Aspekt können die ersten Bearbeitungsoperatoren und/ oder die zweiten Bearbeitungsoperatoren vorgesehen und ausgebildet sein, lokal eine Dichte der Zellstoffstruktur durch Komprimieren der Zellstoffstruktur zu erhöhen und damit die lokalen Dämpfungseigenschaften zu steigern. Insbesondere kann eine derartige Dichteerhöhung an Kontaktstellen von besonders zu schützenden Bereichen erfolgen.

Die Aufgabe der vorliegenden Erfindung wird weiterhin gelöst durch das Verfahren zum Bearbeiten der, im Wesentlichen plattenförmigen, schichtweise verbundenen Zellstoffstruktur mit dem Bearbeitungswerkzeug nach einem der obigen Aspekte zum Ausbilden des Verpackungs- und Transportelements mit der folgenden Schrittabfolge:
- Einbringen der Zellstoffstruktur in das Bearbeitungswerkzeug;
- Positionieren der Zellstoffstruktur auf dem Federboden;
- Gegeneinander Verfahren der Werkzeugplatte und der Grundplatte;
- Bearbeiten der Zellstoffstruktur mit den ersten Bearbeitungsoperatoren und den zweiten Bearbeitungsoperatoren;
- Auseinander Verfahren der Werkzeugplatte und der Grundplatte; und
- Ausbringen des Verpackungs- und Transportelements aus dem Bearbeitungswerkzeug.

In anderen Worten wird die Aufgabe der vorliegenden Erfindung weiterhin gelöst durch das Verfahren zum Bearbeiten der Zellstoffstruktur, um aus dem plattenförmigen Halbzeug eine Verpackungsschale zum Aufnehmen, Fixieren, Verpacken und Positionieren des Haushaltsgeräts auszubilden.

Das Verfahren beinhaltet einen ersten Schritt, in welchem die als plattenförmiges Halbzeug vorliegende Zellstoffstruktur in das Bearbeitungswerkzeug eingebracht wird. Konkret wird die plattenförmige Zellstoffstruktur in den Zwischenraum zwischen der Werkzeugplatte und der Grundplatte eingebracht. Hierbei ist die plattenförmige Zellstoffstruktur im Wesentlichen parallel zu der Werkzeugplatte und der Grundplatte orientiert/ ausgerichtet.

In einem zweiten Schritt wird die Zellstoffstruktur auf dem Federboden positioniert. Bevorzugt kann der Federboden einen Anschlag beinhalten, an dem die Zellstoffstruktur bei der Positionierung anschlagen kann. Die Zellstoffstruktur kann vorzugsweise mittig auf dem Federboden positioniert werden.

In einem dritten Schritt verfährt die Werkzeugplatte gegen die Grundplatte. Konkret verfährt die Werkzeugplatte in einer Normalenrichtung der Werkzeugplatte bzw. der Grundplatte gegen die Grundplatte. Alternativ kann die Grundplatte auch gegen die Werkzeugplatte bzw. können Werkzeugplatte und Grundplatte gegeneinander verfahren. Weiterhin alternativ kann eine schließende Klappbewegung zwischen der Grundplatte und der Werkzeugplatte stattfinden.

In einem vierten Schritt wird die Zellstoffstruktur mit den ersten Bearbeitungsoperatoren und den zweiten Bearbeitungsoperatoren umgeformt. Konkret dringen die ersten Bearbeitungsoperatoren und die zweiten Bearbeitungsoperatoren in die Zellstoffstruktur ein, Stanzen hierbei Abschnitte aus, verdichten Abschnitte, knicken Abschnitte und/ oder Ähnliches. Hierbei sei ausdrücklich darauf hingewiesen, dass eine Vielzahl von Umformvorgängen zeitgleich an unterschiedlichen Abschnitten der Zellstoffstruktur stattfindet. Die Bearbeitungsvorgänge werden sowohl von den ersten Bearbeitungsoperatoren als auf den zweiten Bearbeitungsoperatoren zeitgleich ausgeführt.

In einem fünften Schritt verfährt die Werkzeugplatte weg von der Grundplatte. Konkret verfährt die Werkzeugplatte in der Normalenrichtung der Werkzeugplatte bzw. der Grundplatte weg von der Grundplatte. Alternativ kann die Grundplatte auch weg von der Werkzeugplatte bzw. können Werkzeugplatte und Grundplatte weg voneinander verfahren. Weiterhin alternativ kann eine öffnende Klappbewegung zwischen der Grundplatte in der Werkzeugplatte stattfinden.

In einem sechsten Schritt wird das aus der Zellstoffstruktur umgeformte Verpackungs- und Transportelement aus dem Bearbeitungswerkzeug entnommen.

In einer alternativen Ausführungsform kann das Verfahren weiterhin einen anschließenden Schritt:
- Falten der Zellstoffstruktur, insbesondere an Teilschnitten; beinhalten.

In anderen Worten kann die Zellstoffstruktur, nachdem sie durch die ersten Bearbeitungsoperatoren und die zweiten Bearbeitungsoperatoren umgeformt wurde, an definierten Kanten gefaltet und/ oder geknickt werden. Dieser Schritt kann entweder nach dem Ausbringen der Zellstoffstruktur aus dem Bearbeitungswerkzeug oder nach dem Bearbeiten der Zellstoffstruktur aber vor dem Ausbringen erfolgen. Hierfür können (Hydraulik-) Stempel, Greifhaken, Klappelemente oder Ähnliches in dem Bearbeitungswerkzeug ausgebildet sein.

Weiterhin wird die Aufgabe der vorliegenden Erfindung gelöst durch die Verwendung des Bearbeitungswerkzeugs nach einem der obigen Aspekte zur Herstellung des Verpackungs- und Transportelements für ein Haushaltsgroßgerät.

In anderen Worten kann das Bearbeitungswerkzeug aus der plattenförmigen Zellstoffstruktur Verpackungs- und Transportelemente ausbilden, die vorgesehen und ausgebildet sind, das Haushaltsgroßgerät aufzunehmen und zu fixieren. Bevorzugt können die Verpackungs- und Transportelemente vorgesehen und ausgebildet sein, dass Haushaltsgroßgerät in einer Umverpackung zu fixieren.

### Kurzbeschreibung der Figuren

Fig. 1 ist eine schematische Darstellung eines erfindungsgemäßen Bearbeitungswerkzeugs;
Fig. 2 ist eine erste perspektivische Ansicht eines umgeformten Verpackungs- und Transportelements;
Fig. 3 ist eine zweite perspektivische Ansicht des umgeformten Verpackungs- und Transportelements;
Fig. 4 ist eine vergrößerte Ansicht eines Teilschnitts in dem umgeformten Verpackungs- und Transportelement;
Fig. 5 ist eine dritte perspektivische Ansicht des umgeformten und gefalteten Verpackungs- und Transportelements; und
Fig. 6 ist eine perspektivische Ansicht eines Haushaltsgroßgeräts mit einem Verpackungs- und Transportelement.

### Beschreibung der Ausführungsbeispiele

Nachstehend werden Ausführungsbeispiele der vorliegenden Offenbarung auf der Basis der zugehörigen Figuren beschrieben.

Fig. 1 zeigt das erfindungsgemäße Bearbeitungswerkzeug 2 in einer schematischen Schnittansicht. Das Bearbeitungswerkzeug 2 beinhaltet eine (untere) Grundplatte 4 und eine (obere) Werkzeugplatte 6. Die Werkzeugplatte 6 kann in einer ersten Normalenrichtung X, welche normal zu einer flächigen Erstreckung der Grundplatte 4 und der Werkzeugplatte 6 orientiert ist, gegenüber der Grundplatte 4 linear bewegt/ verfahren werden.

Die Grundplatte 4 beinhaltet eine erste Trägerplatte 8 und erste Bearbeitungsoperatoren 10. Die ersten Bearbeitungsoperatoren 10 sind an einer ersten Oberfläche 12 der ersten Trägerplatte 8 ausgebildet. Die erste Oberfläche 12 ist einem Zwischenraum 14 zwischen der Grundplatte 4 und der Werkzeugplatte 6 zugewandt. Die ersten Bearbeitungsoperatoren 10 erstrecken sich weg von der ersten Oberfläche 12 in den Zwischenraum 14.

Die Werkzeugplatte beinhaltet eine zweite Trägerplatte 16 und zweite Bearbeitungsoperatoren 18. Die zweiten Bearbeitungsoperatoren 18 sind einer zweiten Oberfläche 20 der zweiten Trägerplatte 16 ausgebildet. Die zweite Oberfläche 20 ist dem Zwischenraum 14 zwischen der Grundplatte 4 und der Werkzeugplatte 6 zugewandt. Die zweiten Bewegungsoperatoren 18 erstrecken sich weg von der zweiten Oberfläche 20 in den Zwischenraum 14.

Bei den ersten Bearbeitungsoperatoren 10 und den zweiten Bearbeitungsoperatoren 18 kann es sich um Stanzoperatoren, (Teil-) Schnittoperatoren, Prägeoperatoren und/ oder Komprimierungsoperatoren handeln.

Parallel zu der ersten Trägerplatte 8 der Grundplatte 4 ist ein Federboden 22 ausgebildet. Der Federboden 22 ist über Federelemente 24 an der ersten Trägerplatte 8 fixiert/ gelagert. Konkret kann der Federboden 22 über die Federelemente 24 in der ersten Normalenrichtung X parallel zu der ersten Trägerplatte 8 verschoben werden. Anders ausgedrückt haben die Federelemente 24 einen linearen Freiheitsgrad in der Normalenrichtung X. Bei den Federelementen 24 handelt es sich um Druckfederelemente. Konkret kann es sich um Druckfedern, Schaumstoff, Gasdruckfedern oder dergleichen handeln.

Der Federboden 22 ist derart in dem Zwischenraum 14 angeordnet, dass der Federboden 22 die ersten Bearbeitungsoperatoren 10 gegenüber der Werkzeugplatte 6 überspannt. In dem Federboden 22 können an Stellen, an welchen die ersten Bearbeitungsoperatoren 10 ausgebildet sind Durchbrüche (nicht dargestellt) in dem Federboden 22 ausgebildet sein.

Der Federboden 22 ist vorgesehen und ausgebildet, eine Zellstoffstruktur 26 zu tragen. Durch ein Verfahren der Werkzeugplatte 6 gegen die Grundplatte 4 können die ersten Bearbeitungsoperatoren 10 und die zweiten Bearbeitungsoperatoren 18 in Eingriff mit der Zellstoffstruktur 26 gebracht werden, wobei die Zellstoffstruktur 26 plastisch umgeformt wird. Bei dem Vorgang des Verfahrens der Werkzeugplatte 6 gegen die Grundplatte 4 wird der Federboden 22 in der ersten Normalenrichtung X verschoben und die Federelemente 24 komprimiert. Nach dem klassischen Bearbeiten der Zellstoffstruktur 26 verfährt die Werkzeugplatte 6 weg von der Grundplatte 4 in der ersten Normalenrichtung X und die Federelemente 24 federn aus, sodass sich der Federboden 22 weg von der ersten Trägerplatte 8 bewegt.

Fig. 2 zeigt die Zellstoffstruktur 26 in einem umgeformten Zustand in einer ersten perspektivischen Ansicht und Fig. 3 zeigt die Zellstoffstruktur 26 in dem umgeformten Zustand in einer zweiten perspektivischen Ansicht. Bei der Darstellung in Fig. 2 handelt es sich um eine Oberseite der Zellstoffstruktur 26 und bei der Darstellung in Fig. 3 handelt es sich um eine Unterseite der Zellstoffstruktur 26.

Die ersten Bearbeitungsoperatoren 10 und die zweiten Bearbeitungsoperatoren 18 haben in der Zellstoffstruktur 26 Stanzungen 28, (Teil-) Schnitte 30, Komprimierungen 32 und dergleichen ausgebildet, wobei die Stanzungen 28, (Teil-) Schnitte 30 und Komprimierungen 32 ausgebildet sind, eine Kontur eines Haushaltsgeräts (38 in Fig. 5) aufzunehmen/ zu kontaktieren.

Fig. 4 ist eine vergrößerte Ansicht eines Teilschnitts 30. Bei dem Teilschnitt ist die Zellstoffstruktur 26 nicht vollständig durchtrennt. Konkret ist zumindest ein Deckpapier 34 intakt, sodass das Deckpapier 34 als eine Art Folienscharnier fungieren kann, um welches die Zellstoffstruktur 26 geklappt werden kann.

Fig. 5 zeigt die Zellstoffstruktur 26 in einem geklappten Zustand. In anderen Worten wurde die Zellstoffstruktur 26 um die von dem Deckpapier 34 (Fig. 2) ausgebildeten Folienscharniere geklappt. Die Zellstoffstruktur 26 bildet so eine Verpackungs- und Transportelement 36 aus. Die Klappbewegung Z kann vorzugsweise 90° oder 180° betragen.

Fig. 6 zeigt das Verpackungs- und Transportelement 36 montiert/ angebracht an einem Haushaltsgroßgerät 38. Anders ausgedrückt ist das Haushaltsgroßgerät 38 in das Verpackungs- und Transportelement 36 eingesetzt. In dem Verpackungs- und Transportelement 36 sind Ausnehmungen 40 ausgebildet, welche auf eine Kontur des Haushaltsgroßgeräts 38 abgestimmt sind. Weiterhin beinhaltet das Verpackungs- und Transportelement 36 Standfüße 42, die vorgesehen und ausgebildet sind, das Verpackungs- und Transportelements 36 mit dem Haushaltsgroßgerät 38 zu tragen.

### Bezugszeichenliste

- 2: Bearbeitungswerkzeug
- 4: Grundplatte
- 6: Werkzeugplatte
- 8: erste Trägerplatte
- 10: erster Bearbeitungsoperator
- 12: erste Oberfläche
- 14: Zwischenraum
- 16: zweite Trägerplatte
- 18: zweiter Bearbeitungsoperator
- 20: zweite Oberfläche
- 22: Federboden
- 24: Federelement
- 26: Zellstoffstruktur
- 28: Stanzung
- 30: (Teil-) Schnitt
- 32: Komprimierung
- 34: Deckpapier
- 36: Verpackungs- und Transportelement
- 38: Haushaltsgroßgerät/ Haushaltsgerät
- 40: Ausnehmung
- 42: Standfuß
- X: Normalenrichtung
- Z: Klappbewegung

## Patentansprüche

1. Bearbeitungswerkzeug (2) zum Bearbeiten einer, im Wesentlichen plattenförmigen, schichtweise verbundenen Zellstoffstruktur (26), insbesondere Wellpappe oder Wabenplatten zur Ausbildung eines Verpackungs- und Transportelements (36), mit einer Grundplatte (4), die vorgesehen und ausgebildet ist, die Zellstoffstruktur (26) flächig zu tragen;
einer Werkzeugplatte (6), die parallel zu der Grundplatte (4) angeordnet ist,
wobei die Grundplatte und/oder die Werkzeugplatte (6) in Normalenrichtung (X) gegeneinander verfahrbar sind, um die Zellstoffstruktur (26) zu bearbeiten;
**dadurch gekennzeichnet, dass**
die Grundplatte (4) eine erste Trägerplatte (8) mit ersten Bearbeitungsoperatoren (10) beinhaltet, wobei die ersten Bearbeitungsoperatoren (10) an einer der Werkzeugplatte (6) zugewandten ersten Seite (12) der Grundplatte (4) ausgebildet sind; und
die Werkzeugplatte (6) eine zweite Trägerplatte (16) mit zweiten Bearbeitungsoperatoren (18) beinhaltet, wobei die zweiten Bearbeitungsoperatoren (18) an einer der Grundplatte (4) zugewandten zweiten Seite (20) der Werkzeugplatte (6) ausgebildet sind.

2. Bearbeitungswerkzeug (2) nach Anspruch 1, **dadurch gekennzeichnet, dass** die Grundplatte (4) einen Federboden (22) beinhaltet oder mit dem Federboden (22) mechanisch gekoppelt ist, wobei der Federboden (22) vorgesehen und ausgebildet ist, die Zellstoffstruktur (26) zu tragen.

3. Bearbeitungswerkzeug (2) nach Anspruch 2, **dadurch gekennzeichnet, dass** der Federboden (22) über Federelemente (24) beabstandet zu der ersten Trägerplatte (8) in einem zwischen der Werkzeugplatte (6) und der Grundplatte (4) ausgebildeten Zwischenraum (14) angeordnet ist.

4. Bearbeitungswerkzeug (2) nach Anspruch 3, **dadurch gekennzeichnet, dass** die Federelemente (24) als Druckfedern, Schaumstoff und/ oder Gasdruckfedern ausgebildet sind.

5. Bearbeitungswerkzeug (2) nach einem der Ansprüche 2 bis 4, **dadurch gekennzeichnet, dass** die ersten Bearbeitungsoperatoren (10) zwischen der ersten Trägerplatte (8) und dem Federboden (22) angeordnet sind.

6. Bearbeitungswerkzeug (2) nach einem der Ansprüche 1 bis 5, **dadurch gekennzeichnet, dass** es sich bei den ersten Bearbeitungsoperatoren (10) und/ oder bei den zweiten Bearbeitungsoperatoren (18) um eine Auswahl von Durchstanzwerkzeugen, Teilschnittwerkzeugen, Prägewerkzeugen und/ oder Komprimierwerkzeugen handelt.

7. Bearbeitungswerkzeug (2) nach einem der Ansprüche 1 bis 6, **dadurch gekennzeichnet, dass** die ersten Bearbeitungsoperatoren (10) an eine Kontur eines Haushaltsgroßgerätes (38) adaptiert sind und/ oder die zweiten Bearbeitungsoperatoren (18) vorgesehen und ausgebildet sind, Griff-, Versteifungs- und/ oder Standelemente an der Zellstoffstruktur (26) auszubilden.

8. Verfahren zum Bearbeiten der, im Wesentlichen plattenförmigen, schichtweise verbundenen Zellstoffstruktur (26) mit dem Bearbeitungswerkzeug (2) nach einem der Ansprüche 1 bis 7 zum Ausbilden des Verpackungs- und Transportelements (36) mit der folgenden Schrittabfolge:
- Einbringen der Zellstoffstruktur (26) in das Bearbeitungswerkzeug (2);
- Positionieren der Zellstoffstruktur (26) auf dem Federboden (22);
- Gegeneinander Verfahren der Werkzeugplatte (6) und der Grundplatte (4);
- Bearbeiten der Zellstoffstruktur (26) mit den ersten Bearbeitungsoperatoren (10) und den zweiten Bearbeitungsoperatoren (18);
- Auseinander Verfahren der Werkzeugplatte (6) und der Grundplatte (4); und
- Ausbringen des Verpackungs- und Transportelements (36) aus dem Bearbeitungswerkzeug (2).

9. Verfahren nach Anspruch 8, **gekennzeichnet durch** einen anschließenden Schritt:
- Falten der Zellstoffstruktur (26) an Teilschnitten (30).

10. Verwendung des Bearbeitungswerkzeugs (2) nach einem der Ansprüche 1 bis 7 zur Herstellung eines Verpackungs- und Transportelements (36) für ein Haushaltsgroßgerät (40).
